# EUROPÄISCHE PATENTSCHRIFT

(11) **EP 1 724 202 B1**
(45) Veröffentlichungstag und Bekanntmachung des Hinweises auf die Patenterteilung: **15.10.2008**
(21) Anmeldenummer: 06011918.7
(22) Anmeldetag: 01.08.2002
(51) Int. Cl.: B65D 43/10, B65D 43/02

(54) **Behälter mit Deckel**
Container with lid
Récipient avec couvercle

(30) Priorität: 07.08.2001 DE 10140255; 08.10.2001 DE 10150390; 29.11.2001 DE 20119701 U
(43) Veröffentlichungstag der Anmeldung: 22.11.2006
(62) Teilanmeldung aus: 02779256.3
(73) Patentinhaber: Jokey Plastik Gummersbach GmbH, 51645 Gummersbach (DE)
(72) Erfinder: Fischer, Ronald, 56422 Wirges (DE); Hähnle, Thomas, 69207 Sandhausen (DE); Batschied, Karl, 69259 Wilhemsfeld (DE); Heinzelmann, Achim, 51515 Kürten (DE)
(74) Vertreter: Gudat, Axel

(56) Entgegenhaltungen:
- EP-A1- 0 565 967

## Beschreibung

Die Erfindung betrifft einen Behälter mit einer nach oben weisenden Öffnung, an deren Rand ein umlaufender Flansch vorgesehen ist, der zur Aufnahme eines Deckels zum Verschließen des Behälters vorzugsweise durch Verrasten ausgebildet ist, wobei der Flansch in zumindest einem Bereich von einem Werkzeug unterbrochen ist, das eine an dem Behälter an einem ersten Scharnier angelenkte Lasche aufweist, die derart angeordnet ist, dass ein aufgesetzter Deckel durch eine Verschwenkung der Lasche nach außen im Bereich des Werkzeugs partiell anhebbar ist, um ein Öffnen des Deckels zu erleichtern.

Ein derartiger Behälter ist aus der EP 0 565 967 B2 bekannt.

Der bekannte Behälter besteht aus einem elastischen Kunststoffmaterial und weist einen umlaufenden Flansch auf, der in einem Bereich von einem Werkzeug unter Bildung zweier Flanschenden unterbrochen ist. Das Werkzeug ist als Lasche ausgebildet, die an einem oberen Ende über ein Filmscharnier mit der Wandung des Behälters verbunden ist. Ein erstmaliges Verschwenken der Lasche zum Aufhebeln des Deckels wird durch Abrissstege erkennbar gemacht, die zwischen den Seitenrändern der Lasche und den gegenüberliegenden Flanschenden angeordnet sind.

Solche Behälter sind seit Jahrzehnten gebräuchlich und werden u. a. zur Aufnahme von Farben, wie etwa Dispersionsfarben, jedoch auch zur Aufnahme von beliebigen anderen Materialien verwendet.

Hierbei ist es erwünscht, das Werkzeug und die Anzeigeeinrichtung derart auszugestalten, dass ein erstmaliges Öffnen sicher erkennbar wird, bevor der Deckelrand schon teilweise mit Hilfe des Werkzeuges angehoben wird, ohne dass dies mit der Anzeigeeinrichtung visuell erkennbar wird. Auch soll das Aufhebeln des Deckels auf möglichst einfache und kraftsparende Weise ermöglicht sein.

Der Erfindung liegt somit die Aufgabe zugrunde, einen verbesserten Behälter zu schaffen, bei dem die Nachteile des Standes der Technik möglichst vermieden werden. Insbesondere soll der Deckel mit Hilfe des im Bereich des Flansches an der Behälterwandung vorgesehenen Werkzeuges auf möglichst einfache und kraftsparende Weise geöffnet werden können. Hierbei soll ferner ein erstmaliges Betätigen der Lasche auf möglichst einfache Weise erkennbar gemacht werden.

Die Aufgabe der Erfindung wird bei einem Behälter gemäß der eingangs genannten Art durch die Merkmale des Kennzeichnenden Teils des Anspruch 1 gelöst.

Auf die Weise nach der ersten Alternative wird die Aufgabe der Erfindung vollkommen gelöst. Das Rastelement kann manuell aktiviert werden, um eine Sicherung der Lasche gegen ein Verschwenken nach außen zu gewährleisten. Dies ist insbesondere dann vorteilhaft, wenn der Deckel des Behälters etwa zur Herstellung einer bestimmten Farbmischung zunächst geöffnet werden soll und anschließend wieder verschlossen und danach gegen ein weiteres Öffnen gesichert werden soll. Dies ist bspw. für solche Zwecke sinnvoll, bei denen bestimmte Farbmischungen etwa in einem Geschäft, einem Baumarkt oder dergleichen, hergestellt werden sollen und anschließend eine Sicherung des Behälters gegen unbefugtes Öffnen gewährleistet werden soll.

Hierbei kann das Rastelement an der Lasche in Richtung zur Wandung des Behälters verschiebbar festgelegt sein, wobei dem Rastelement ein an der Wandung des Behälters befestigter Rasthaken zugeordnet ist.

Auf diese Weise kann ein Herstellen der Rastverbindung besonders einfach durch Eindrücken des Rastelementes erzielt werden, bis dieses mit dem Rasthaken verrastet ist.

Gemäß einer weiteren Alternative der Erfindung wird die Aufgabe bei einem Behälter gemäß der eingangs genannten Art, bei welchem der Flansch in zumindest einem Bereich von dem Werkzeug unter Bildung zweier Flansch anden unterbrochen ist, weiterhin dadurch gelöst, dass an der Außenseite der Lasche ein Sicherungselement angreift, das durch eine Öffnung der Lasche hindurch an der Wandung des Behälters befestigt ist, um die Lasche gegen eine Verschwenkung nach außen zu sichern.

Auch auf diese Weise wird die Aufgabe der Erfindung vollkommen gelöst. Wiederum wird ein erstmaliges Öffnen der Lasche deutlich erkennbar gemacht, da das Sicherungselement beim erstmaligen Öffnen der Lasche sofort abreißt.

In bevorzugter Weiterbildung dieser Ausführung weist das Sicherungselement einen Halteabschnitt auf, der durch eine schlitzförmige Öffnung der Lasche hindurch nach außen verläuft und an dem ein vorzugsweise durch Verdrehen abtrennbares Element zur Sicherung der Lasche gegen Verschwenkung nach außen angreift.

Hierbei kann das Sicherungselement einen Drehflügel aufweisen, der in einer mit der schlitzförmigen Öffnung fluchtenden Winkelstellung ein Verschwenken der Lasche nach außen erlaubt und die Lasche in den übrigen Winkelstellungen gegen Verschwenkung nach außen sichert.

Dadurch ergibt sich eine weiter vereinfachte Herstellung und gute optische Erkennbarkeit einer erstmaligen Betätigung der Lasche.

Es versteht sich, dass die vorstehend genannten und die nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Figur 1: eine perspektivische Ansicht eines Behälters von schräg oben bei abgenommenem Deckel;
- Figur 2: einen Querschnitt durch einen Deckel für den Behälter gemäß Anspruch 1;
- Figur 3: eine vergrößerte Teilansicht eines erfindungsgemäßen Behälters im Bereich des Werkzeuges von außen;
- Figur 4: einen Teil-Querschnitt durch den Behälter gemäß Figur 3 im Bereich des Werkzeuges;
- Figur 5: einen Teilschnitt durch die Wandung des Behälters gemäß Figur 3 im Bereich des Werkzeuges mit aufgesetztem Deckel;
- Figur 6: eine vergrößerte Teilansicht einer weiteren gegenüber der Ausführung gemäß Figur 3 abgewandelten Ausführung eines Behälters im Bereich des Werkzeuges von außen;
- Figur 7: einen Teilschnitt durch die Wandung des Behälters gemäß Figur 6 im Bereich des Werkzeuges mit aufgesetztem Deckel.

In Fig. 1 ist ein nicht zur Erfindung zugehöriger Behälter ohne den zugehörigen Deckel perspektivisch dargestellt und insgesamt mit der Ziffer 10 bezeichnet. Der Behälter 10 und auch der zugehörige Deckel 30 gemäß Fig. 2 bestehen aus Kunststoff, z. B. aus Polyethylen. Der Behälter 10 weist einen Boden 15 auf, der mit einer umlaufenden Wandung 13 verbunden ist, die am oberen Ende eine Öffnung 12 umschließt und in einem oberen Rand 18 ausläuft. Hieran schließt sich an der Außenseite ein umlaufender Flansch 14 an, der zur Aufnahme des zugeordneten Deckels 30 ausgebildet ist.

Der in Fig. 1 dargestellte Behälter 10 ist bspw. zur Aufnahme von Dispersionsfarbe ausgebildet und weist eine elliptische Form auf. An den beiden Längskanten des Flansches 14 sind einander gegenüberliegend jeweils ein Loch 16 vorgesehen, in das ein Henkel jeweils mit einem Ende eingehängt werden kann.

Der Deckel 30 ist von einem umlaufenden Deckelrand 32 umschlossen, der eine Deckelfläche 34 einschließt. Der Deckelrand 32 ist mit dem Rand 18 des Behälters 10 verrastbar ausgebildet. Auf der Oberseite der Deckelfläche 34 ist ein Vorsprung 36 vorgesehen, der parallel zum Deckelrand 32 als umlaufende Rippe auf der Oberseite der Deckelfläche 34 nach oben hervorsteht und gegenüber dem Deckelrand einen gewissen Abstand zur Deckelmitte hin aufweist. Der Vorsprung 36 ist in Umfangsrichtung an mehreren Stellen unterbrochen, wie aus Fig. 2 zu ersehen ist. Beim Einspannen des Behälters 10 in einen Rüttelmischer dient der Vorsprung 36, der etwas gegenüber dem Deckelrand 32 nach oben hervorsteht, zur Auflage einer Rüttelplatte des Mischers.

Der Behälter 10 ist gemäß Figur 1 ferner mit einem Werkzeug 20 zum Aufhebeln eines auf den Rand 18 des Behälters 10 aufgesetzten und damit verrasteten Deckels 30 versehen. Das Werkzeug 20 unterbricht den Flansch 14 unter Bildung zweier Flanschenden 68, 70 und weist eine Lasche 22 auf, die in der Nähe des oberen Randes 18 an einem ersten Scharnier 24 am Flansch 14 angelenkt ist. Das Werkzeug 20 umfasst ferner einen U-förmigen Sicherungshebel 23, der die Lasche 22 umschließt und der von den Seitenrändern und dem unteren Rand der Lasche 22 durch eine U-förmige Ausnehmung 29 abgetrennt ist. Gegenüber den beiden Flanschenden 68, 70 ist der Sicherungshebel 23 randseitig durch jeweils eine schlitzförmige Ausnehmung 64, 66 abgetrennt.

Eine weitere Abwandlung eines erfindungsgemäßen Werkzeuges zum Anheben des Deckels des Behälters ist in den Figuren 3 bis 5 dargestellt und insgesamt mit der Ziffer 20b bezeichnet.

Hierbei ist lediglich eine Lasche 22b vorgesehen, die zum Aufhebeln des Deckelrandes dient, ohne dass hierzu ein Sicherungshebel notwendig ist. Der umlaufende Flansch 14 des Behälters ist von der Lasche 22b unterbrochen, die an ihren beiden den Flanschenden 68, 70 zugewandten Seiten durch schlitzförmige Ausnehmungen 64, 66 vom Flansch 14 abgetrennt ist. Die Lasche 22b ist an ihrem oberen Ende wiederum über ein Filmscharnier 24 in der Nähe des oberen Randes 18 des Behälters festgelegt.

Zur Sicherung der Lasche 22b gegen ein unbefugtes Öffnen ist an der Lasche 22b ein Rastelement 80 in Form eines Hohlzylinders in Richtung zur Wandung 13 des Behälters verschiebbar festgelegt. Dieses Rastelement 80 wirkt mit einem Rasthaken 82 zusammen, der von der Wandung 13 aus nach außen hervorsteht.

Dabei ist die Anordnung so getroffen, dass eine Verrastung des Rastelementes 80 mit dem Rasthaken 82 erst dann erfolgt, wenn das Rastelement 80 in Richtung zur Wandung des Behälters 13 hin eingedrückt wird, so dass der Rasthaken 82 bei vollständig eingedrücktem Rastelement 80 hiermit in Eingriff gelangt.

Somit kann die Lasche 22b nach außen verschwenkt werden, um den Deckel des Behälters anzuheben, sofern das Rastelement 80 noch nicht mit dem Rasthaken 82 verriegelt wurde. Eine solche Ausführung kann vorteilhaft dann verwendet werden, wenn der Behälter bspw. mit einer Farbe befüllt werden soll, bei der ein Mischvorgang ermöglicht werden soll und nach erfolgter Mischung eine Sicherung des Werkzeuges 20b gegen nochmaliges Öffnen gewährleistet werden soll. Dies ist bspw. in Geschäften, Baumärkten oder dergleichen von Interesse, in denen auf Kundenwunsch ein bestimmter Farbton gemischt wird und anschließend der Deckel gegen unbefugtes Öffnen gesichert werden soll.

Eine weitere Abwandlung eines erfindungsgemäßen Behälters ist in den Figuren 6 und 7 dargestellt, wobei das Werkzeug zum Öffnen des Behälters insgesamt mit der Ziffer 20c bezeichnet ist.

Diese Ausführung ist ähnlich der zuvor anhand der Figuren 3 bis 5 erläuterten Ausführung mit einer Lasche 22c versehen, die an ihrem oberen Ende über ein Filmscharnier 24 in der Nähe des oberen Randes 18 am Behälter festgelegt ist. Die Lasche 22c ist gegenüber den beiden Enden 68, 70 des Flansches jeweils durch eine schlitzförmige Ausnehmung 64, 66 getrennt. Zur Festlegung der Lasche 22c und zur Sicherung gegen ein unbefugtes Öffnen ist ein Sicherungselement 90 vorgesehen, das an einer an der Wandung 13 aufgenommenen Stützrippe 62 befestigt ist und mit einem Halteabschnitt 94 durch eine schlitzförmige Öffnung 96 nach außen hervorsteht. Auf den Halteabschnitt 94 ist von außen ein Drehflügel 92 aufgesetzt, mit Hilfe dessen die Lasche 22c gegen ein unbefugtes Verschwenken nach außen gesichert ist. Der Drehflügel 92 lässt sich durch Verdrehen vom Halteabschnitt 94 abtrennen, so dass die Lasche 22c danach nach außen verschwenkt werden kann, um einen aufgesetzten Deckel anzuheben.

Gegebenenfalls können der Drehflügel 92 und der Halteabschnitt 94 so gestaltet sein, dass ein einmaliges Verdrehen des Drehflügels 92 in eine mit der schlitzförmigen Öffnung 96 fluchtende Stellung ermöglicht ist, ohne dass der Drehflügel 92 abgetrennt wird. In diesem Fall könnte gleichfalls wie bei der zuvor anhand der Figuren 3 bis 5 beschriebenen Ausführung eine nachträgliche Sicherung erfolgen, z. B. nach einem Mischvorgang, während ein anschließendes Öffnen der Lasche 22c nur nach einem Abtrennen des Drehflügels 92 möglich ist.

## Patentansprüche

1. Behälter mit einer nach oben weisenden Öffnung (12), an deren Rand ein umlaufender Flansch (14) vorgesehen ist, der zur Aufnahme eines Deckels (30) zum Verschließen des Behälters ausgebildet ist, wobei der Flansch (14) in zumindest einem Bereich von einem Werkzeug (20, 20c) unterbrochen ist, das eine an dem Behälter angelenkte Lasche (22b, 22c) aufweist, die derart angeordnet ist, dass ein aufgesetzter Deckel (30) durch eine Verschwenkung der Lasche (22b, 22c) nach außen im Bereich des Werkzeugs (20, 20c) partiell anhebbar ist, um ein Öffnen des Deckels (30) zu erleichtern, **dadurch gekennzeichnet,**
**dass** an der Lasche (22b, 22c) ein Rast- oder Sicherungselement vorgesehen ist oder angreift, derart,
(1) **dass** an der Lasche (22b) ein Rastelement (80) vorgesehen ist, das mit einem Gegenelement (82) an der Wandung (13) des Behälters verrastbar ist, um die Lasche (22b) gegen Verschwenkung nach außen zu sichern, oder
(2) **dass** an der Außenseite der Lasche (22c) ein Sicherungselement (90) angreift, das durch eine Öffnung (96) der Lasche (22c) hindurch an der Wandung (13) des Behälters befestigt ist, um die Lasche (22c) gegen eine Verschwenkung nach außen zu sichern, und dass der Flansch (14) in zumindest einem Bereich von dem Werkzeug (20c) unter Bildung zweier Flanschenden (68, 70) unterbrochen ist.

2. Behälter nach Anspruch 1, bei dem das Rastelement (80) an der Lasche (22b) in Richtung zur Wandung (13) des Behälters verschiebbar festgelegt ist, wobei dem Rastelement (80) ein an der Wandung (13) des Behälters befestigter Rasthaken (82) zugeordnet ist.

3. Behälter nach Anspruch 1, bei dem das Sicherungselement (90) einen Halteabschnitt (94) aufweist, der durch eine schlitzförmige Öffnung (96) der Lasche (22c) hindurch nach außen verläuft und an dem ein vorzugsweise durch Verdrehen abtrennbares Element (92) zur Sicherung der Lasche (22c) gegen Verschwenkung nach außen angreift.

4. Behälter nach Anspruch 3, bei dem das Sicherungselement (90) einen Drehflügel (92) aufweist, der in einer mit der schlitzförmigen Öffnung (96) fluchtenden Winkelstellung ein Verschwenken der Lasche (22c) nach außen erlaubt und die Lasche (22c) in den übrigen Winkelstellungen gegen Verschwenkung nach außen sichert.

5. Behälter nach einem der vorhergehenden Ansprüche, bei dem die Lasche (22, 22a, 22b, 22c, 22d) und/oder der Sicherungshebel (23, 23a) im Wesentlichen an die Kontur des Flansches (14) angepasst sind oder im Wesentlichen in der Kontur des Flansches (14) ausgebildet sind.

6. Behälter nach einem der vorhergehenden Ansprüche, bei dem der Behälter zur Aufnahme des Deckels (30) zum Verschließen des Behälters durch Verrasten ausgebildet ist.

## Claims

1. Container with an upward pointing opening (12), at the edge of which a circumferential flange (14) is provided, which flange is formed to receive a lid (30) for closing the container, wherein the flange (14) is interrupted in at least one region by a tool (20, 20c) which comprises a flap (22b, 22c) which is articulated to the container and is disposed such that a positioned lid (30) can be partially raised by pivoting the flap (22b, 22c) outwards in the region of the tool (20, 20c) in order to facilitate opening of the lid (30), **characterised in**
**that** a detent or securing element is provided at or acts on the flap (22b, 22c) such
(1) **that** a detent element (80) is provided at the flap (22b), which element can be interlocked with a mating element (82) at the wall (13) of the container in order to secure the flap (22b) against pivoting outwards, or
(2) **that** a securing element (90) acts on the outside of the flap (22c), which element is fastened through an opening (96) of the flap (22c) to the wall (13) of the container in order to secure the flap (22c) against pivoting outwards, and that the flange (14) is interrupted in at least one region by the tool (20c) while forming two flange ends (68, 70).

2. Container according to Claim 1, in which the detent element (80) is fixed to the flap (22b) so that it can be displaced in the direction of the wall (13) of the container, wherein a detent hook (82), which is fastened to the wall (13) of the container, is associated with the detent element (80).

3. Container according to Claim 1, in which the securing element (90) comprises a retaining portion (94) which extends outwards through a slot-shaped opening (96) of the flap (22c) and on which an element (92), which can preferably be separated through rotation, acts in order to secure the flap (22c) against pivoting outwards.

4. Container according to Claim 3, in which the securing element (90) comprises a rotating vane (92) which, in an angular position aligned with the slot-shaped opening (96), allows the flap (22c) to pivot outwards and, in the other angular positions, secures the flap (22c) against pivoting outwards.

5. Container according to any one of the preceding Claims, in which the flap (22, 22a, 22b, 22c, 22d) and/or the securing lever (23, 23a) are/is substantially adapted to the contour of the flange (14) or are/is substantially formed in the contour of the flange (14).

6. Container according to any one of the preceding Claims, in which the container is formed to receive the lid (30) for closing the container through interlocking.

## Revendications

1. Récipient avec une ouverture (12) orientée vers le haut, sur le bord de laquelle est prévue une bride périphérique (14) réalisée de manière à permettre le positionnement d'un couvercle (30) destiné à la fermeture du récipient, la bride (14) étant interrompue, au moins dans une zone, par un outil (20, 20c) présentant une languette (22b, 22c) articulée sur le récipient et disposée de telle sorte qu'un couvercle (30) appliqué puisse être partiellement soulevé en faisant pivoter la languette (22b, 22c) vers l'extérieur dans la zone de l'outil (20, 20c) afin de faciliter l'ouverture du couvercle (30), **caractérisé en ce qu'**au niveau de la languette (22b, 22c), un élément d'enclenchement ou de sûreté est prévu ou agit, de telle sorte qu'il est prévu, au niveau de la languette (22b), un élément d'enclenchement (80) qui peut étre enclenché au niveau de la paroi (13) du récipient avec un contre-élément (82) afin de protéger la languette (22b) de tout pivotement vers l'extérieur, ou, qu'agit, sur le côté extérieur de la languette (22c), un élément de sûreté (90) fixé à travers une ouverture (96) de la languette (22c) à la paroi (13) du récipient afin de protéger la languette (22c) de tout pivotement vers l'extérieur, et que la bride (14) est interrompue, au moins dans une zone, par l'outil (20c) avec formation de deux extrémités de bride (68, 70).

2. Récipient selon la revendication 1, pour lequel l'élément d'enclenchement (80) est fixé, mobile, au niveau de la languette (22b) dans le sens de la paroi (13) du récipient, sachant qu'une patte d'enclenchement (82) fixée à la paroi (13) du récipient est associée à l'élément d'enclenchement (80).

3. Récipient selon la revendication 1, pour lequel l'élément de sûreté (90) présente une section de retenue (94) qui passe à travers une ouverture en forme de fente (96) de la languette (22c) vers l'extérieur et sur laquelle agit un élément (92) séparable, de préférence par rotation, pour protéger la languette (22c) de tout pivotement vers l'extérieur.

4. Récipient selon la revendication 3, pour lequel l'élément de sûreté (90) présente une aile tournante (92) qui permet dans une position angulaire alignée avec l'ouverture en forme de fente (96) de faire pivoter la languette (22c) vers l'extérieur et qui protège la languette (22c), dans les autres positions angulaires, de tout pivotement vers l'extérieur.

5. Récipient selon l'une des précédentes revendications, pour lequel la languette (22, 22a, 22b, 22c, 22d) et/ou le levier de retenue (23, 23a) est/sont essentiellement adapté(s) au contour de la bride (14) ou essentiellement réalisé(s) dans le contour de la bride (14).

6. Récipient selon l'une des précédentes revendications, pour lequel le récipient est réalisé de manière à permettre le positionnement du couvercle (30) destiné à la fermeture du récipient par enclenchement.
